# FASCICULE DE BREVET EUROPEEN

(11) **EP 0 395 512 B1**
(45) Date de publication et mention de la délivrance du brevet: **06.04.1994**
(21) Numéro de dépôt: 90401129.3
(22) Date de dépôt: 25.04.1990
(51) Int. Cl.: H01F 31/00, H01F 5/02

(54) **Bobine d'allumage, en particulier pour moteur à combustion interne de véhicule automobile, et moyens de maintien de l'ensemble primaire dans le secondaire**
Zündspule, insbesondere für Brennkraftmaschinen eines Kraftfahrzeuges und Mittel zur Sicherung des primären Zusammenbaus innerhalb des sekundären
Ignition coil, particularly for internal combustion engines for motor vehicles, and means for securing the primary and secondary assemblies

(30) Priorité: 28.04.1989 FR 8905641
(43) Date de publication de la demande: 31.10.1990
(73) Titulaire: SAGEM ALLUMAGE, F-75016 Paris (FR)
(72) Inventeur: Vialaneix, Dominique, F-63500 Issoire (FR)
(74) Mandataire: Bloch, Gérard

(56) Documents cités:
- EP-A- 0 138 014
- EP-A- 0 230 811
- EP-A- 0 253 939
- DE-A- 2 006 736
- DE-A- 3 433 700
- GB-A- 2 199 700

## Description

La présente invention concerne une bobine d'allumage, en particulier pour moteur à combustion interne de véhicule automobile, selon le préambule de la revendication 1. Une telle bobine est connue du document EP-A- 0 253 939.

Une telle bobine comporte, en général, au moins un ensemble magnétique du type à circuit fermé, comprenant chacun un noyau magnétique central autour duquel sont disposés coaxialement deux bobineaux de matière plastique portant les enroulements primaire et secondaire, cet ensemble étant intégré dans un boîtier surmoulé en matière plastique, un circuit magnétique de retour de flux qui constitue l'armature métallique de celui-ci. De la résine synthétique, coulée à l'intérieur du boîtier solidarise et isole électriquement entre eux les différents éléments constituant la bobine d'allumage.

On sait, dans de telles bobines d'allumage, que le circuit secondaire fournissant une tension électrique très élevée, il s'avère nécessaire de ménager un espace suffisant entre l'enroulement secondaire et toute autre masse métallique, ceci pour constituer des lignes de cheminement haute-tension maximum afin d'éviter la formation d'un arc électrique entre ledit enroulement secondaire et toute autre masse métallique.

Ceci est un problème d'autant plus difficile à résoudre que, dans les bobines d'allumage actuelles, les enroulements primaire et secondaire sont placés coaxialement sur le noyau magnétique central.

Ainsi, lors de l'assemblage de la bobine, le montage de l'ensemble primaire dans l'ensemble secondaire doit s'effectuer de manière précise afin que les espacements dans toutes les directions entre primaire et secondaire soient parfaitement dimensionnés.

Un autre problème à résoudre est de maintenir en place l'ensemble primaire dans le secondaire de manière à ce que, lors de l'injection de la résine dans le boîtier, l'ensemble primaire garde sa position par rapport à l'ensemble secondaire.

Enfin, le montage et la fixation de l'ensemble primaire doit se faire de manière aussi simple que possible de manière à satisfaire aux conditions économiques que nécessite la fabrication en grande série de telles bobines.

Dans le document précité, primaire et secondaire sont maintenus au niveau de leurs centres respectifs. De par leurs jeux nécessaires au montage, le primaire oscille quelque peu dans le secondaire et, de ce fait, les faces d'extrémités du noyau magnétique peuvent ne pas être perpendiculaires à l'axe central, d'où des entrefers fluctuants avec le circuit magnétique de retour de flux.

On a également proposé dans le document EP-A-0 138 014 de solidariser primaire et secondaire au moyen de crochets élastiques coopérant avec des anses formées aux extrémités de la bobine.

La présente invention, telle que définie dans la revendication 1, permet de résoudre ces problèmes.

La description qui va suivre, en regard des dessins annexés, fera mieux comprendre comment l'invention peut être réalisée.

Il est à noter que ceux-ci décrivent et illustrent l'invention dans le cadre particulier d'une bobine multiple d'allumage comportant deux ensembles magnétiques du type décrit ci-dessus, mais l'objet de l'invention peut parfaitement s'appliquer à une bobine d'allumage par exemple du type monosortie ne comportant qu'un ensemble magnétique.
- La figure 1 est une vue éclatée des différents constituants composant une bobine double d'allumage selon l'invention.
- La figure 2 est une vue éclatée à plus grande échelle des deux ensembles magnétiques avant leur assemblage.
- La figure 3 est une vue en perspective à plus grande échelle de l'ensemble secondaire.

La figure 1 représente une vue éclatée des différents éléments d'une bobine d'allumage 1 pour moteur à combustion interne de véhicule automobile.

Il s'agit, dans l'exemple représenté, d'une bobine permettant d'alimenter les 4 bougies correspondant aux 4 cylindres du moteur.

C'est donc une bobine double comprenant deux circuits magnétiques séparés identiques M1 et M2.

Chaque circuit magnétique est fermé et comporte un enroulement primaire 2 bobiné autour d'un bobineau 3. Un noyau central magnétique 4 de contour rectangulaire et composé généralement de tôles magnétiques découpées et feuilletées est logé à l'intérieur du bobineau 3.

Autour de cet ensemble, que nous appellerons ensemble primaire P, est disposé un bobineau 5 autour duquel est bobiné un enroulement secondaire 6, et que nous appellerons ensemble secondaire S.

L'ensemble secondaire S est maintenu en sustentation sur et autour de l'ensemble primaire P.

Sur les ensembles secondaires S sont disposées 4 bornes de sortie B1,B2,B3,B4. Chacune de ces bornes est destinée à être reliée de manière classique, par un câble approprié, à une bougie d'allumage associée à chaque cylindre du moteur.

Chaque borne haute-tension B1,B2,B3,B4 comporte un plot haute-tension 30 venant se fixer par vissage dans une plaquette de liaison 28, préalablement insérée dans une rainure 26 du bobineau 5. Sur une extrémité de cette plaquette de liaison 28, on vient souder l'extrémité du bobinage secondaire. La liaison basse-tension s'effectue par un ensemble de connexion constitué d'une barrette de liaison 61 prédécoupée que l'on insère dans un connecteur 60.

Les ensembles primaire P et secondaire S étant assemblés les uns dans les autres, les deux circuits magnétiques M1 et M2 ainsi constitués sont introduits dans le logement 7 d'un boîtier 8 réalisé en matière isolante.

Pour chaque ensemble magnétique M1,m2, un circuit magnétique de retour de flux 9, dont on voit la forme générale en U, constitué de tôles magnétiques découpées et feuilletées, est incorporé par moulage au boîtier 8.

Après moulage, seules apparaissent les surfaces rectangulaires 10 en vis-à-vis de chaque noyau magnétique 4 de l'ensemble primaire P.

Ainsi, les circuits magnétiques de retour de flux 9 constituent l'armature métallique du boîtier 8.

Venant de moulage avec le boîtier 8, se trouvent à l'extérieur de celui-ci 4 appendices 11 reliés par des nervures 12 au boîtier 8. Dans ces appendices 11 viennent prendre place des inserts métalliques 13, l'ensemble constituant les moyens de fixation de l'ensemble bobine sur le véhicule.

On se réfère maintenant à la figure 3 représentant l'ensemble secondaire S qui se compose du bobineau 5 réalisé par moulage de matière plastique comportant à chacune de ses extrémités un flasque 20,21 et sur toute la périphérie externe du moyen tubulaire constituant le bobineau secondaire 5, une pluralité de disques 22 compartimentant ledit bobineau. Deux fils, enroulés sur le bobineau 5, constituent les bobinages secondaires 6. Les disques 22 permettent de maintenir les fils constituant les enroulements 6 empilés sur une épaisseur importante.

Le bobineau secondaire 5 comporte un logement tubulaire 56 destiné à recevoir l'ensemble primaire P.

Suivant l'invention, sont ménagés de matière à l'intérieur de ce logement 56, deux redents 57,58 dont l,épaisseur e varie progressivement. On se réfère à la figure 2 sur laquelle on a représenté chaque ensemble primaire P pret à être assemblé à l'ensemble secondaire S correspondant en pénétrant dans ceux-ci suivant le sens indiqué par les flèches F1,F2.

Chaque bobineau primaire 3 possède deux flasques d'extrémité 40,41.

Selon l'invention, sur le flasque 40 sont ménagés de matière des moyens complémentaires comprenant deux bossages 50,51 de forme générale rectangulaire dont une partie latérale 52 dépasse de chacune des parois verticales du flasque 40.

Sur le flasque d'extrémité 21 du bobineau secondaire 5 sont ménagées de matière deux encoches 54 et 55.

Lors de l'introduction de l'ensemble primaire P dans le logement tubulaire 56 du bobineau secondaire 5, par exemple suivant la flèche F2, les parois du flasque 41 du bobineau primaire 3 coopèrent avec les parois du logement 56, puis franchissent les redents 57,58 grâce à leur élasticité, immobilisant en translation l'ensemble primaire P.

Simultanément, lorsque l'ensemble primaire P est introduit dans l'ensemble secondaire S, par exemple suivant la flèche F1, les parties 52 des bossages 50,51 du flasque 40 du bobineau primaire 3 viennent s'emboîter dans les encoches 54,55 du flasque 21 du bobineau secondaire 5.

On a ainsi réalisé un positionnement précis de l'ensemble primaire P dans l'ensemble secondaire S et son immobilisation.

## Revendications

1. Bobine d'allumage comportant au moins un ensemble magnétique (M1,M2) comprenant chacun un noyau magnétique central (4) autour duquel sont disposés coaxialement un bobineau primaire (3) muni de deux flasques d'extrémité et portant l'enroulement primaire (2) et un bobineau secondaire (5) muni d'au moins un flasque d'extrémité et portant l'enroulement secondaire (6), le bobineau primaire étant disposé dans un logement tubulaire (56) intérieur au bobineau secondaire, et des moyens de maintien aptes à positionner et fixer le bobineau primaire (3) dans ledit logement, lesdits moyens de maintien comprenant des redents élastiques (57,58) formés d'une seule pièce dans le logement tubulaire (56), caractérisée par le fait que lesdits redents élastiques coopérent avec l'un des flasques d'extrémité (41) du bobineau primaire (3), et que lesdits moyens de maintien comprennent en outre des bossages (50,51) formés sur l'autre flasque d'extrémité (40) du bobineau primaire (3), bossages dont la partie (52) dépassant la circonférence dudit autre flasque d'extrémité (40) est emboîtée dans des encoches complémentaires, (54,55) formées sur le flasque d'extrémité (21) correspondant du bobineau secondaire (5).

2. Bobine d'allumage suivant la revendication 1, caractérisée en ce que les redents (57,58) ont une épaisseur (e) qui varie progressivement.

## Patentansprüche

1. Zündspule, die mindestens einen magnetischen Komplex (M1, M2) aufweist, der jeweils einen zentralen Magnetkern (4) umfaßt, um den koaxial ein erster Wickelkörper (3), der mit zwei Endflanschen versehen ist und die Primärwicklung (2) trägt, und ein zweiter Wickelkörper (5), der mit mindestens einem Endflansch versehen ist und die Sekundärwicklung (6) trägt, angeordnet sind, wobei der erste Wickelkörper in einer röhrenartigen Aussparung (56) im Innern des zweiten Wickelkörpers angeordnet ist, sowie Haltemittel umfaßt, mit denen der erste Wickelkörper (3) in der Aussparung positioniert und befestigt werden kann, wobei die Haltemittel elastische Absätze (57, 58), die einstückig mit und in der röhrenartigen Aussparung (56) ausgebildet sind, umfassen, dadurch gekennzeichnet, daß diese elastischen Absätze mit einem der Endflansche (41) des primären Wickelkörpers (3) zusammenwirken, und daß die Haltemittel außerdem auf dem anderen Endflansch (40) des primären Wickelkörpers (3) ausgebildete Vorsprünge (50, 51) umfassen, deren über den Umfang dieses anderen Endflansches (40) überstehender Teil (52) in komplementäre Vertiefungen, die auf dem entsprechenden Endflansch (21) des sekundären Wickelkörpers (5) ausgebildet sind, eingefügt wird.

2. Zündkerze nach Anspruch 1, dadurch gekennzeichnet, daß die Absätze (57, 58) eine sich schrittweise verändernde Dicke (e) besitzen.

## Claims

1. Ingnition coil comprising at least one magnetic assembly (M1, M2) each comprising a central magnetic core (4) around which are coaxially located a primary spool (3) having two end plates and supporting the primary winding (2) and a secondary spool (5) having at least one end plate and supporting the secondary winding (6), the primary spool being located in a tubular cavity (56) inside the secondary spool, and holding means adapted to position and maintain the primary spool (3) in said cavity, said holding means comprising elastic projections (57, 58) integrally formed in the tubular cavity (56), characterized in that said elastic projections cooperate with one of the end plates (41) of the primary spool (3) and that said holding means further comprise bosses (50, 51) formed on the other end plate (40) of the primary spool (3), bosses of which the part (52) projecting beyong the circumference of said other end plate (40) is fited within complementary notches (54, 55) formed on the corresponding end plate (21) of the secondary spool (5).

2. Ignition coil according to claim 1, characterized in that the projections (57, 58) have a thickness (e) which varies progressively.
